# EUROPÄISCHE PATENTANMELDUNG

(11) **EP 0 411 213 A1**
(43) Veröffentlichungstag der Anmeldung: **06.02.1991**
(21) Anmeldenummer: 89250011.7
(22) Anmeldetag: 03.08.1989
(51) Int. Cl.: H01H 51/28

(54) **Vakuumrelais mit im Vakuumraum liegendem Schaltelement**

(71) Anmelder: SIEMENS AKTIENGESELLSCHAFT, D-80333 München (DE)
(72) Erfinder: Volkmar, Ralf Reiner, Dipl.-Ing., D-1000 Berlin 65 (DE); Günther, Wolfgang, Dipl.-Ing., D-8000 München 83 (DE); Jahnke, Uwe, D-1000 Berlin 65 (DE)

(57) **Zusammenfassung**

Zur Verbesserung der mechanischen Eigenschaften des Schaltelementes eines Vakuumrelais ist in das Schaltelement, das aus einem Anlenkelement (11), einer Halterung (12) für einen stabförmigen Träger (16), dem stabförmigen Träger (16) und einem Schaltkontakt (14) besteht, ein Federelement (9) integriert. Hierzu ist entweder die Halterung (12) oder der stabförmige Träger als Stabfeder (16) ausgebildet (Schaltelement mit integriertem Federelement).

## Beschreibung

Die Erfindung liegt auf dem Gebiet der elektrischen Schalter und ist bei der konstruktiven Ausgestaltung eines Vakuumrelais anzuwenden, bei dem innerhalb des Vakuumraumes der Schaltkontakt mit dem Anlenkelement des Antriebssystems isolierend verbunden ist.

Vakuumrelais können mit unterschiedlichen Antriebssystemen ausgerüstet sein. Üblicherweise wird hierzu ein Elektromagnet eingesetzt, dem ein Klappanker als Anlenkteil des Schaltelementes zugeordnet ist. Man kann aber auch ein magnetostriktives oder piezzokeramisches Antriebssystem verwenden mit ebenfalls einem Klappanker als Anlenkelement des Schaltelementes.

Bei einem bekannten Vakuumrelais dieser Art mit einem Elektromagneten als Antriebssystem besteht das eigentliche Schaltelement des Relais aus vier Teilen, nämlich dem Klappanker des Elektromagneten, einem an dem Klappanker befestigten Haltebügel, einem an dem Haltebügel fixierten Isolierstab aus einem keramischen Material (Saphir) und einem am oberen Ende des Isolierstabes angeordneten Schaltkontakt in Form eines Schaltbleches (GB-PS 1 121 497, DE-Z "Siemens Components", 1986, Seite 143 bis 147). Der Anwendungsbereich eines solchen Vakuumrelais hängt u.a. von den mechanischen Eigenschaften des Schaltelementes wie mechanische Beanspruchbarkeit, Schaltlebensdauer, Prellzeit und Kontaktdruck ab.

Ausgehend von einem Vakuumrelais mit den Merkmalen des Oberbegriffes des Patentanspruches 1 liegt der Erfindung die Aufgabe zugrunde, die mechanischen Eigenschaften des Schaltelementes durch einen konstruktiven Eingriff in die Verbindung zwischen dem Anlenkelement und dem Schaltkontakt zu verbessern.

Zur Lösung dieser Aufgabe ist gemäß der Erfindung vorgesehen, daß in das Schaltelement ein Federelement integriert ist. Bei diesem Federelement soll es sich in Weiterbildung der Erfindung im wesentlichen um eine Stabfeder handeln, die entweder in den stabförmigen Träger des Schaltkontaktes oder in die Halterung für den stabförmigen Träger des Schaltkontaktes integriert ist. Dies kann bei einem Vakuumrelais, bei dem als Träger des Schaltkontaktes ein Isolierstab vorgesehen und dieser Isolierstab in einer am Anker des Elektromagneten befestigten Halterung fixiert ist, dadurch erfolgen, daß die Halterung aus einem U-förmigen Blechstück mit zwei von der Basis ausgehenden Zungen besteht, von denen die eine Zunge zwischen den beiden Schenkeln angeordnet und die andere Zunge entgegengesetzt zu den Schenkeln gerichtet ist, wobei die beiden Zungen um 90° abgewinkelt sind und einen Haltebügel für den Isolierstab bilden, und wobei die Schenkel des U-förmigen Blechstückes etwa in ihrer Mitte ebenfalls um 90° abgewinkelt und mit dem abgewinkelten Teil am Anker des Elektromagneten fixiert sind. In diesem Fall bilden die freistehenden Teile der Schenkel des U-förmigen Blechstückes zwei parallele Stabfedern. - Man kann aber auch in der Weise vorgehen, daß bei einem Vakuumrelais mit einem stabförmigen Träger für den Schaltkontakt und einer am Anker befestigten Halterung für den stabförmigen Träger die Halterung aus einem Isolierkörper besteht und der stabförmige Träger als Stabfeder ausgebildet ist. Hierbei kann entweder ein Rundstab oder ein Flachstab als Federelement verwendet werden. Der als Halterung vorgesehene Isolierkörper besteht zweckmäßig aus einem keramischen Material und ist auf den Anker aufgelötet.

Bei einer derartigen Ausgestaltung des Schaltelementes wird die bisher übliche starre Befestigung des Schaltkontaktes am Anlenkelement verlassen. Durch Integration eines Federelementes in das Schaltelement wird ein elastisches Anliegen des Schaltkontaktes an den jeweiligen Kontaktstücken gewährleistet. Dies führt beispielsweise bei einem magnetischen Antriebssystem dazu, daß der Anker des Elektromagneten im angezogenen Zustand auf der Pol fläche aufliegen kann, wodurch unabhängig von einer schwankenden Spulenspannung jeweils gleiche Kontaktkräfte erzeugt werden. Die in das Schaltelement integrierte Stabfeder kann so dimensioniert werden, daß sie im Zusammenwirken mit der Rückdruckfeder des Ankers eine bestimmte Kontaktkraft gewährleistet. Bei voll angezogenem Anker ist somit ein bestimmter Nachgang bzw. Nachdruck einstellbar. Der einstellbare, elastische Nachgang des Schaltelementes führt zu einer größeren Dämpfung der auf das Schaltblech und das stabförmige Verbindungselement ausgeübten mechanischen Schaltstoßkräfte, führt weiterhin zu einer Erhöhung der mechanischen Lebensdauer des Vakuumrelais und verringert die Prellzeiten des Schaltkontaktes. Weiterhin läßt sich die Abnutzung der Kontakte durch einen vorbestimmbaren Nachgang bzw. Durchdruck des Schaltelementes ausgleichen. Schließlich kann bei der Montage des Antriebsteiles und des Kontaktteiles der einzustellende Kontaktdruck bei voll betätigtem Anlenkelement zuverlässig über die außenliegenden Kontaktdruchführungen eingestellt und gemessen werden.

Zwei Ausführungsbeispiele des neuen Vakuumrelais sind in den Figuren 1 bis 4 dargestellt. Dabei zeigt
Figur 1 ein Vakuumrelais mit elastischer Halterung im Schnitt,
Figur 2 die elastische Halterung als flaches Blechstück und
Figur 3 die elastische Halterung im montierbaren Zustand und
Figur 4 ein Schaltelement mit einem als Stabfeder ausgebildeten stabförmigen Träger für den Schaltkontakt.

Figur 1 zeigt das Gehäuse 1 eines Vakuumrelais, dessen Vakuumraum von dem Keramikbecher 1, dem ringförmigen Metallteil 2, dem scheibenförmigen Metallteil 3 und dem Gehäuse 4 für einen Elektromagneten gebildet ist. In den so gebildeten Vakuumraum 5 ragen zwei sich gegenüberstehende Kontakte 6 sowie ein senkrecht dazu angeordneter Kontakt 7 hinein.

Das Schaltelement 10 des Vakuumrelais besteht aus dem Klappanker 11, der sich über eine Feder 9 auf dem Spulenkern 8 des Elektro magneten abstützt, aus einer auf dem Klappanker aufgeschweißten metallischen Halterung 12, einem in der Halterung 12 fixierten Isolierstab 13 und dem am oberen Ende des Isolierstabes angeordneten Schaltkontakt 14.

Gemäß Figur 2 ist die metallische Halterung 12 aus einem U-förmigen Blechteil 20 geformt, das im ungeformten Zustand aus der Basis 21, den beiden Schenkeln 22 und 23, einer zwischen den Schenkeln verlaufenden Zunge 24 und einer von der Basis ausgehenden, zu den Schenkeln 22/23 entgesetzt gerichteten Zunge 25 besteht. In den beiden Zungen sind Bohrungen 26 zur Aufnahme des Isolierstabes 13 vorgesehen; weiterhin sind Biegekanten 27 strichpunktiert dargestellt.

Figur 3 zeigt das U-förmige Blechstück gemäß Figur 2 mit abgewinkelten Schenkeln bzw. Zungen. Die Zungen 24 und 25 und die abgewinkelten Teile der Schenkel 22 und 23 sind jeweils um 90° abgewinkelt und verlaufen parallel zueinander. Dabei bilden die an die Basis 21 unmittelbar anschließenden, nicht abgewinkelten Teile der Schenkel 22 und 23 zwei parallel geschaltete Stabfedern.

Figur 4 zeigt ein zweites Ausführungsbeispiel für das Schaltelement. Hierbei ist auf den Klappanker 11 ein Isolator 15 aus keramischem Material aufgelötet, der den Schaltkontakt 14 gegenüber dem Klappanker 11 hochspannungstechnisch isoliert. Das Verbindungselement zwischen dem Schaltkontakt 14 und dem Keramikisolator 15 besteht aus einer metallenen Stabfeder 16, beispielsweise einem runden oder flachen Federstab.

## Patentansprüche

1. Vakuumrelais mit einem vom Antriebssystem vakuumdicht getrennten Schaltraum, in dem wenigstens zwei Kontaktstücke und ein Schaltelement angeordnet sind,
wobei das Schaltelement aus einem einseitig gelagerten Anlenkelement, einem Schaltkontakt und einem den Schaltkontakt vom Anlenkelement isolierenden Verbindungselement besteht, wobei diese Elemente kraft- oder formschlüssig miteinander verbunden sind,
**dadurch gekennzeichnet,**
daß in das Schaltelement ein Federelement (12,16) integriert ist.

2. Vakuumrelais nach Anspruch 1 mit einem Isolierstab als Träger des Schaltkontaktes und einer am Anlenkelement befestigten Halterung für den Isolierstab,
**dadurch gekennzeichnet,**
daß die Halterung (12) als Stabfederelement ausgebildet ist.

3. Vakuumrelais nach Anspruch 2,
**dadurch gekennzeichnet,**
- daß das Stabfederelement (12) aus einem U-förmigen Blechstück (20 ) mit zwei von der Basis ausgehenden Zungen (24,25) besteht, von denen die eine Zunge (24) zwischen den beiden Schenkeln (22,23) angeordnet und die andere (25) entgegengesetzt zu den Schenkeln (22,23) gerichtet ist,
wobei die beiden Zungen (24,25) um 90° abgewinkelt sind und einen Haltebügel für den Isolierstab bilden und wobei die Schenkel (22,23) etwa in ihrer Mitte ebenfalls um 90° abgewinkelt und mit dem abgewinkelten Teil am Anker (11) des Elektromagneten fixiert sind.

4.Vakuumrelais nach Anspruch 1 mit einem stabförmigen Träger für den Schaltkontakt und einer am Anker befestigten Halterung für den stabförmigen Träger,
**dadurch gekennzeichnet,**
daß die Halterung (12) aus einem Isolierkörper (15) besteht und daß der stabförmige Träger als Stabfeder (16) ausgebildet ist.
